# EUROPÄISCHE PATENTSCHRIFT

(11) **EP 0 080 574 B1**
(45) Veröffentlichungstag und Bekanntmachung des Hinweises auf die Patenterteilung: **30.10.1985**
(21) Anmeldenummer: 82108919.0
(22) Anmeldetag: 27.09.1982
(51) Int. Cl.: B65H 67/04, D01H 9/02

(54) **Vorrichtung zum Abnehmen von Textilhülsen**
Mechanism for taking off bobbins
Appareil pour enlever des bobines

(30) Priorität: 27.11.1981 CH 7599/81
(43) Veröffentlichungstag der Anmeldung: 08.06.1983
(73) Patentinhaber: MASCHINENFABRIK RIETER AG, CH-8406 Winterthur (CH)
(72) Erfinder: Novak, Peter, CH-8274 Tägerwilen (CH); Moertl, Willi, CH-8400 Winterthur (CH)

## Beschreibung

Die vorliegende Erfindung bezieht sich auf eine Vorrichtung zum Abnehmen von Textilhülsen, bzw. Textilspulen, welche an ihrem einen Ende von an einem bewegbaren Fördermittel angebrachten Zapfen gehalten sind und bei welcher die von den Zapfen getragenen Hülsen durch Schieben derselben gegen die Zapfen hin von diesen frei werden.

Es ist, insbesondere auf dem Gebiet der Spinnerei, z. B. aus der PCT-Veröffentlichung WO 81/00264, bekannt, Hülsen mit aus Fäden oder Vorgarn bestehenden Wicklungen an Zapfen, welche von einem umlaufenden Fördermittel getragen werden, aufzuhängen und wieder von diesen zu lösen. Zu diesem Zweck sind im allgemeinen sogenannte « Casablancazapfen » vorgesehen. Die Zapfen sind von solcher Art, dass beim Ueberschieben einer Hülse über den Zapfen die Hülse automatisch gehalten ist. Zur Freigabe der Hülse wird diese nochmals gegen den Zapfen gestossen, wodurch sie automatisch wieder vom Zapfen freigegeben wird. Ein Casablancazapfen ist in der britischen Patentschrift Nr. 1 093 949 beschrieben.

Es ist heute üblich, die auf die Zapfen aufgesteckten Hülsen, auch wenn sie bespult sind, von Hand von den Zapfen wegzunehmen. Die Entwicklung auf dem Textilgebiet bewegt sich heutzutage im Sinne der Herstellung immer grösserer und damit immer schwererer Spulen. Damit wird das manuelle Wegnehmen der Spulen immer mühsamer, besonders wenn diese sich noch in einer für das Bedienungspersonal unbequemen Höhe befinden.

Dieser Nachteil soll gemäss der Erfindung behoben werden. Diese ist dadurch gekennzeichnet, dass zum Freigeben der Hülsen von den Zapfen ein Auflagekörper für die freien Enden der Hülsen vorhanden ist, welcher sich in der Bewegungsbahn der freien Enden der vom Fördermittel bewegten Hülsen befindet, und dass eine Anordnung vorgesehen ist, um jeweils bei einem auf dem Auflagekörper aufgesetzten, freien Ende je einer Hülse eine Verkleinerung des Abstandes zwischen dem die Hülse haltenden Zapfen und dem Auflagekörper herbeizuführen.

Die Erfindung weist somit den Vorteil auf, dass sie einen weiteren Schritt in der Automatisierung und damit in der Reduzierung von Herstellungskosten auf dem Textilgebiet bildet.

Im folgenden sei die Erfindung anhand von Ausführungsbeispielen und der Zeichnung näher erläutert. In der letzteren sind die Figuren 1 und 2 schematische Darstellungen verschiedener Ausführungsformen der erfindungsgemässen Vorrichtung.

Gemäss der Ausführungsform nach Fig. 1 ist ein als Fördermittel dienendes endloses Band 11 vorgesehen. An diesem sind Halter 12 befestigt. Jeder Halter 12 umfasst, schwenkbar angeordnet, einen Zapfen 13, welcher zum Tragen je einer Spule 14 dient. Wie auch aus der erwähnten britischen Patentschrift ersichtlich, sind die Zapfen 13 in der Weise ausgeführt, dass beim Stülpen eines Endes der Hülse 15 über den Zapfen 13, die Hülse 15 durch den Zapfen 13 gehalten wird und durch ein darauffolgendes nochmaliges Stossen oder Schieben der Spule 14, bzw. Hülse 15 gegen den Zapfen 13 dieser die Hülse 15 wieder frei gibt. Ein typisches Beispiel eines solchen Zapfens 13 ist der bereits eingangs erwähnte « Casablancazapfen • : In Fig. 1 sind nur die eine halbkreisförmige Umkehrstelle und die anliegenden Teile des oberen und unteren Trums des endlosen Bandes 11 gezeigt. An dieser Umkehrstelle bewegen sich die Halter 12 vom oberen zum unteren Trum des Bandes 11.

Unterhalb der halbkreisförmigen Ulkehrstelle befindet sich ein am Maschinengestell befestigter Auflagekörper 16, welcher einen Anschlag 17 umfasst. Der letztere befindet sich in der durch die freien, unteren Enden der Hülsen 15 im Betrieb der Vorrichtung gegebenen Bewegungsbahn 18, wobei diese freien unteren Enden der Hülsen 15 im Betrieb des Bandes 11 nacheinander auf dem Anschlag 17 auftreffen.

Die Freigabe der Hülsen 15 erfolgt mit dem Aufsetzen derselben auf den Anschlag 17, so dass der Ort, an dem sich die aufgesetzten Hülsen befinden, d. h. an dem sich die untere der zwei gezeichneten Spulen 14 befindet, im folgenden als Freigabestelle bezeichnet ist. Unmittelbar am Anlagekörper 16 befindet sich eine Rutsche 21. Diese dient zum Abfangen und Weiterbewegen der von den Haltern 12 frei werdenden Hülsen 15, bzw. Spulen 14. Zum Vermindern der Geschwindigkeit der in die Rutsche 21 gelangenden Spulen 14 ist eine mit diesen zusammenwirkende Bremsfeder 22 vorgesehen. Die Rutsche 21 kann auch als unter dem Gewicht der Spulen 14 kippbar ausgeführt sein. Eine solche Ausführungsform wird beispielsweise erhalten, indem die Rutsche 21, wie in Fig. 1 gezeigt, als um eine Achse 23 kippbar ist.

Im Betrieb der Vorrichtung werden die Spulen 14, bzw. Hülsen 15, vom Band 11 mitgenommen. Dabei hangen sie als Folge ihres Gewichtes und der schwenkbaren Befestigung der Zapfen 13, nach unten. Ihre freien Enden bewegen sich längs der strichpunktiert gezeichneten Bewegungsbahn 18. Mit ihrem Eintreffen in die Freigabestellung gelangt das untere freie Ende der Hülsen 15 in Anlage mit dem Anschlag 17 des Auflagekörpers 16. Dadurch kann sich die Hülse 15 nicht mehr weiter nach unten bewegen. Dies kommt einem Vorgang gleich, bei welchem die Hülse 15 gegen den Zapfen 13 gestossen wird, wobei das obere Ende der Hülse 15 noch weiter über den Zapfen 13 gestülpt wird. Damit löst sich die durch den Zapfen 13 vermittelte Halterung, und unter gleichzeitigem Verschwenken des Zapfens 13 wird die Hülse 15 freigegeben. Bei der Weiterbewegung des Halters 12 wird der Zapfen 13 aus der Hülse 15 herausbewegt. Durch die strichpunktiert gezeichneten Spulenlagen ist gezeigt, wie die Spulen 14 in die Rutsche 21 hineinfallen. Es ist ein Merkmal dieser Ausführungsform, dass für einen einwandfreien Ablauf des Freigabevorganges die Zapfen 13 eine Bewegungsbahn definieren, deren Abstand vom Auflagekörper 16 in der Richtung gegen die Freigabestelle hin abnehmend ist.

Die freie Spule 14 wird von einer sich unmittelbar am Auflagekörper 16 befindlichen Transporteinrichtung aufgenommen und durch diese weiterbewegt. Im vorliegenden Beispiel besteht diese Transporteinrichtung aus der Rutsche 21. Um zu vermeiden, dass schwere Spulen 14 mit zu grosser Wucht nach unten gleiten, werden diese mittels der Bremsfeder 22 gebremst. Anderseits wird eine sanfte Uebergabe der Spulen 14 an die Rutsche 21 erhalten, wenn man diese, z. B. in der bereits erwähnten Weise, um die Achse 23 kippbar ausführt. Für die weitere Behandlung der Spulen 14 können an sich auch irgendwelche andere Transporteinrichtungen vorgesehen sein.

In Fig. 2 ist eine weitere Ausführungsform der Erfindung gezeigt. Gemäss dieser dient eine Kette 31, welche sich im Betrieb der Vorrichtung in der Richtung des Pfeiles 36 von rechts nach links bewegt, als Fördermittel. Die Kette 31 ist mit Haltern 12 versehen, welche wiederum je einen schwenkbaren Zapfen 13 der im vorherigen beschriebenen Art umfassen.

Die Zapfen 13 dienen wiederum zum Tragen von an diesen aufgehängten Spulen 14, welche wiederum auf Hülsen 15 aufgespult sind. Die freien unteren Enden der Hülsen 15 bewegen sich dabei längs der horizontalen Bewegungsbahn 19. Unterhalb der Kette 31 ist ein Körper 32 vorgesehen. Dieser umfasst drei Rollen 33, 34 und ein in der Richtung des Pfeiles 35 umlaufendes Band 37. Wie aus Fig. 2 ersichtlich ist, ist der gegenseitige Abstand der Kette 31 und des oberen Trums des Bandes 37 im gemäss Fig. 2 auf der rechten Seite der Rolle 34 befindlichen Teil des Körpers 32 gegen die Rolle 34 hin abnehmend.

Im Betrieb der Vorrichtung der Fig. 2 kommen die freien unteren Enden der Hülsen 15 im Bereich abnehmenden Abstandes der sich bewegenden Teile 31 und 37 in Auflage auf das umlaufende Band 36. Bei der Weiterbewegung ergibt sich somit ein Anheben der Hülsen 15, wodurch diese vom Halter 12, bzw. vom Zapfen 13, in der anhand der Fig. 1 beschriebenen Weise frei werden. Die Freigabestelle befindet sich bei dieser Ausführungsform am Ort des Auflaufens der Spulen 14, bzw. Hülsen 15 gegen die Rolle 34. Die freigewordenen Spulen 14 kommen auf der bezüglich der Rolle 34 linken Seite des Körpers 32 auf das Band 37 zu liegen und werden von diesem weiterbefördert, so dass der in der Fig. 2 links der Rolle 34 befindliche Teil des Körpers 32 eine Transporteinrichtung zur Aufnahme und zum Weiterbewegen der Hülsen 15 bzw. Spulen 14 bildet, während der rechts der Rolle 34 befindliche Teil des Körpers 32 einen Auflagekörper zum Freigeben der Hülsen 15 von den Zapfen 13 bildet. Auch dieses Beispiel weist das Merkmal auf, dass der Abstand der Bewegungsbahn der Zapfen 13 vom Auflagekörper 32 in der Richtung gegen die Freigabestelle hin abnehmend ist.

Dem Band 37 wird im allgemeinen eine etwas grössere Geschwindigkeit erteilt als der Kette 31. In diesem Fall gelangen an der Freigabestelle die Spulen 14, bzw. Hülsen 15, in die in Fig. 2 gezeigte Positionierung, in welcher beim Umkippen der Spulen 14 sich der Spulenfuss bezüglich der Richtung des Pfeiles 35 vorne befindet.

Der Vollständigkeit halber sei noch erwähnt, dass die gezeigten Bewegungsabläufe und Vorrichtungen mit entsprechenden Aenderungen zum automatischen Aufstecken von Hülsen 15 auf die Halter 12 verwendet werden können. Dies kann z. B. unter Zusammenwirken mit einem Verfahren gemäss der eingangs erwähnten PCT-Veröffentlichung durchgeführt werden.

## Patentansprüche

1. Vorrichtung zum Abnehmen von Textilhülsen, bzw. Textilspulen (15), welche an ihrem einen Ende von an einem bewegbaren Fördermittel (11, 31) angebrachten Zapfen (13) gehalten sind und bei welcher die von den Zapfen getragenen Hülsen durch Schieben derselben gegen die Zapfen hin von diesen frei werden, dadurch gekennzeichnet, dass zum Freigeben der Hülsen (15) von den Zapfen (13), ein Auflagekörper (16, 32) für die freien Enden der Hülsen (15) vorhanden ist, welcher sich in der Bewegungsbahn (18, 19) der freien Enden der vom Fördermittel (11, 31) bewegten Hülsen (15) befindet, und dass eine Anordnung vorgesehen ist, um jeweils bei einem auf dem Auflagekörper (16, 32) aufgesetzten, freien Ende je einer Hülse (15) eine Verkleinerung des Abstandes zwischen dem die Hülse (15) haltenden Zapfen (13) und dem Auflagekörper (16, 32) herbeizuführen.

2. Vorrichtung nach Anspruch 1, dadurch gekennzeichnet, dass der Abstand zwischen der Bewegungsbahn der Zapfen (13) und dem Auflagekörper (16, 32) in der Richtung gegen eine Freigabestelle hin, an welcher die Freigabe der Hülsen (15) vorgesehen ist, abnehmend ist.

3. Vorrichtung nach Anspruch 1, dadurch gekennzeichnet, dass sich unmittelbar am Auflagekörper (16, 32) eine Transporteinrichtung (21, 32) befindet, welche zur Aufnahme und zur Weiterbewegung der von den Zapfen (13) freigegebenen Hülsen (15) dient.

4. Vorrichtung nach Anspruch 2, dadurch gekennzeichnet, dass der Auflagekörper (16) von einem feststehenden Tragglied gehalten ist und einen Anschlag (17) für die freien Enden der Hülsen (15) aufweist.

5. Vorrichtung nach Anspruch 4, dadurch gekennzeichnet, dass bei einem endlosen Fördermittel (11) die Bewegungsbahnen der Zapfen (13) in einer senkrechten Ebene liegt und einen halbkreisförmigen Abschnitt aufweist, längs welchem sich im Betrieb die Zapfen (13) vom oberen Trum zum unteren Trum bewegen und unterhalb welchem sich der Auflagekörper (16) befindet.

6. Vorrichtung nach Anspruch 2, dadurch gekennzeichnet, dass der Auflagekörper (32) ein umlaufendes Band (37) umfasst, dessen Abstand von der Bewegungsbahn der Zapfen (13) in der Richtung gegen die Freigabestelle hin abnehmend ist.

7. Vorrichtung nach Anspruch 6, dadurch gekennzeichnet, dass die lineare Geschwindigkeit des umlaufenden Bandes (32) grösser ist als die des Fördermittels (31).

8. Vorrichtung nach Anspruch 3, dadurch gekennzeichnet, dass die Transporteinrichtung eine Rutsche (21) umfasst.

9. Vorrichtung nach Anspruch 8, dadurch gekennzeichnet, dass die Rutsche (21) unter dem Gewicht der Spulen (14) kippbar ist.

10. Vorrichtung nach Anspruch 8, dadurch gekennzeichnet, dass die Rutsche (21) mit einer Bremse für die auf ihr gleitenden Spulen zusammenwirkt.

## Claims

1. Device for doffing of textile bobbins or textile packages (15) which are supported at one end by pins (13) mounted on a movable transporting means (11, 31) and in which the bobbins carried by the pins are released therefrom by moving of the bobbins towards the pins characterised in that, for release of the bobbins (15) from the pins (13), an abutment member (16, 32) is provided for the free ends of the bobbins (15) being located in the path of movement (18, 19) of the free ends of the bobbins (15) moved by the transporting means (11, 31), and in that an arrangement is provided to produce a reduction of the spacing between the pin (13) supporting the bobbin (15) and the abutment member (16, 32) each time a free end of a respective bobbin engages the abutment member (16, 32).

2. Device according to claim 1 characterised in that the spacing between the path of movement of the pins (13) and the abutment member (16, 32) reduces in a direction towards a release position at which release of the bobbins (15) is intended.

3. Device according to claim 1 characterised in that a transport device (21, 32) is located immediately adjacent the abutment member (16, 32) and receives and forwards the bobbins (15) released by the pins (13).

4. Device according to claim 2 characterised in that the abutment member (16) is supported by a stationary support element and has an abutment (17) for the free ends of the bobbins (15).

5. Device according to claim.4 characterised in that with an endless transporting means (11) the path of movement of the pins (13) is in a vertical plane and has a semi-circular portion along which the pins (13) move in operation from the upper run to the lower run and below which the abutment member (16) is located.

6. Device according to claim 2 characterised in that the abutment member (32) comprises a circulating belt, the spacing of which from the path of movement of the pins (13) reduces in the direction towards the release position.

7. Device according to claim 6 characterised in that the linear speed of the circulating band (32) is greater than that of the transporting means (31).

8. Device according to claim 3 characterised in that the transport device comprises a slide (21).

9. Device according to claim 8 characterised in that the slide (21) is pivotable under the weight of the packages (14).

10. Device according to claim 8 characterised in that the slide (21) cooperates with a brake for the packages sliding thereon.

## Revendications

1. Dispositif pour enlever des fuseaux pour enroulements textiles (15) respectivement des bobines d'enroulements textiles (14), qui sont maintenus à l'une de leurs extrémités par des ergots (13) disposés sur un moyen de transport mobile (11, 31), dans lequel les fuseaux, qui sont portés par les ergots, sont libérés de ceux-ci par glissement des fuseaux contre les ergots, caractérisé par le fait que, pour libérer les fuseaux (15) des ergosts (13), un corps d'appui (16, 32) est prévu pour les extrémités libres des fuseaux (15), corps d'appui qui se trouve dans le chemin dé mouvement (18, 19) des extrémités libres des fuseaux (15) qui sont mis en mouvement par un moyen de transport (11, 31), et qu'un arrangement est prévu pour produire une diminution de la distance qui existe entre l'ergot (13) qui maintient le fuseau (15) et le corps d'appui (16, 32), à chaque fois qu'une extrémité libre de fuseau (15) vient s'appuyer contre le corps d'appui (16, 32).

2. Dispositif selon revendication 1, caractérisé par le fait que la distance, qui existe entre le chemin de mouvement des ergots (13) et le corps d'appui (16, 32), diminue dans le sens allant vers le lieu de libération dans lequel la libération des fuseaux (15) est prévue.

3. Dispositif selon revendication 1, caractérisé par le fait que, dans les alentours immédiats du corps d'appui (16, 32), se trouve un arrangement de transport (21, 32) lequel sert à la réception et au mouvement ultérieur des fuseaux (15) libérés des ergots (13).

4. Dispositif selon revendication 2, caractérisé par le fait que le corps d'appui (16) est maintenu par un membre porteur fixe, et qu'il possède une butée (17) pour les extrémités libres des fuseaux (15).

5. Dispositif selon revendication 4, caractérisé par le fait que, avec un moyen de transport sans fin (11), le chemin de mouvement des ergots (13) se trouve dans un plan vertical et possède une section en forme de demi-cercle, le long de laquelle, en ordre de marche, les ergots (13) se meuvent du tronçon supérieur vers le tronçon inférieur, et en dessus de laquelle se trouve le corps d'appui (16).

6. Dispositif selon revendication 2, caractérisé par le fait que le corps d'appui (32) comprend une bande circulaire (37), dont la distance du chemin de mouvement des ergots (13) va en diminuant en allant dans la direction vers le lieu de libération.

7. Dispositif selon revendication 6, caractérisé par le fait que la vitesse linéaire de la bande circulaire (32) est plus grande que celle du moyen de transport (31).

8. Dispositif selon revendication 3, caractérisé par le fait que l'arrangement de transport comprend une glissoire (21).

9. Dispositif selon revendication 8, caractérisé par le fait que la glissoire (21) est basculable sous l'influence du poids des bobines (14).

10. Dispositif selon revendication 8, caractérisé par le fait que la glissoire (21) agit avec un frein sur les bobines qui glissent sur elle.
